# EUROPÄISCHE PATENTSCHRIFT

(11) **EP 1 535 288 B1**
(45) Veröffentlichungstag und Bekanntmachung des Hinweises auf die Patenterteilung: **18.04.2007**
(21) Anmeldenummer: 03750298.6
(22) Anmeldetag: 25.08.2003
(51) Int. Cl.: G21K 1/00

(54) **NEUTRONENOPTISCHES BAUELEMENT FüR DIE NEUTRONENKLEINWINKELSTREU-MESSTECHNIK**
NEUTRON OPTICAL ELEMENT FOR THE SMALL ANGLE NEUTRON SCATTERING MEASURING TECHNIQUE
ELEMENT STRUCTURAL D'OPTIQUE NEUTRONIQUE POUR LA TECHNIQUE DE MESURE PAR DIFFUSION DE NEUTRONS A PETIT ANGLE

(30) Priorität: 25.08.2002 DE 10239691
(43) Veröffentlichungstag der Anmeldung: 01.06.2005
(73) Patentinhaber: Hahn-Meitner-Institut Berlin GmbH, 14109 Berlin (DE)
(72) Erfinder: MEZEI, Ferenc, 14480 Potsdam (DE); CLEMENS, Daniel, 14109 Berlin (DE); MOKRANI, Lounis, 10999 Berlin (DE)
(74) Vertreter: Rudolph, Margit
(86) Internationale Anmeldenummer: PCT/DE2003/002869
(87) Internationale Veröffentlichungsnummer: WO 2004/021365

(56) Entgegenhaltungen:
- EP-A- 0 349 761
- SEEGER P A: "COMPARISON OF COLLIMATION SYSTEMS FOR SMALL-ANGLE NEUTRON SCATTERING" PHYSICA B + C, NORTH-HOLLAND, AMSTERDAM, NL, Bd. 136B, Nr. 1-3, Januar 1986 (1986-01), Seiten 106-109, XP009030645 ISSN: 0378-4363
- SEEGER P A ET AL: "DESIGN OF THE LOW-Q DIFFRACTOMETER AT LOS ALAMOS" ICANS. PROCEEDINGS OF THE MEETING OF THE INTERNATIONAL COLLABORATION ON ADVANCED NEUTRON SOURCES, XX, XX, Bd. 2, 8. Juli 1985 (1985-07-08), Seiten 441-453, XP001181334
- SEEGER P A ET AL: "THE LOW-Q DIFFRACTOMETER AT THE LOS ALAMOS NEUTRON SCATTERING CENTER" MOLECULAR CRYSTALS AND LIQUID CRYSTALS, GORDON AND BREACH, LONDON, GB, Bd. 180A, 1990, Seiten 101-117, XP009031622 ISSN: 0026-8941

## Beschreibung

Die Erfindung bezieht sich auf ein neutronenoptisches Bauelement für die Neutronenkleinwinkelstreu-Messtechnik mit mehreren, in der Erstreckung des Neutronenstrahls von der Neutronenquelle zur Messprobe, deren kleinwinklige Strahlstreuung von einem Detektor erfasst wird, in Trägerelementen gehalterten Lochblenden aus einem neutronenabsorbierenden Material mit jeweils zumindest einer aktiven Blendenöffnung zur Verringerung der Strahldivergenz.

Als neutronenoptische Bauelemente werden Bauteile zum Leiten, zum Ablenken und zum gezielten Beeinflussen eines Neutronenstrahls, insbesondere eines kalten Neutronenstrahls, bezeichnet. Sie werden in Messaufbauten für die Neutronenkleinwinkelstreu-Messtechnik eingesetzt. Um spezielle Messungen durchführen zu können, müssen die Neutronen bestimmte Eigenschaften, beispielsweise eine bestimmte Energie (äquivalent mit Geschwindigkeit), Divergenz oder Fokussierung auf den Messort, aufweisen, die durch die neutronenoptischen Bauelemente herbeigeführt werden. Die Neutronenkleinwinkelstreuung (Small Angle Neutron Scattering SANS), bei der die von der Messprobe aufgrund physikalischer oder chemischer Inhomogenitäten gestreute Neutronenstrahlung in einem relativ kleinen, von der Probe aus gesehen vorwärtsgerichteten Winkelbereich von einem entsprechenden Messinstrument detektiert wird, stellt eine Schlüsseltechnologie für Strukturuntersuchungen im Nanometerbereich (1 nm bis 100 nm) oder darüberliegend (Ultra Small Angle Neutron Scattering USANS) dar. Mögliche Anwendungen für die SANS sind beispielsweise in der Biologie und Medizin, der Polymerchemie, den Materialwissenschaften, der Physik, der Geologie oder der Metallurgie zu finden.

Zur Verringerung der Divergenz eines Neutronenstrahls wird als neutronenoptisches Bauelement im Messinstrument ein sogenannter "Kollimator" verwendet. Grundsätzlich wird hier unterschieden zwischen einem "Schichten-Kollimator", der aus Paketen sich abwechselnder neutronenreflektierender und neutronenabsorbierender Folien aufgebaut ist, und einem "Blenden-Kollimator", der ein mit der Optik vergleichbares Blendensystem mit schlitz-oder lochartigen Blendenöffnungen darstellt. Bei den normalerweise in der SANS genutzten Blenden-Kollimatoren handelt es sich um einfache Lochblenden, welche eine zentrale oder mehrere auf einem Umlaufkreis angeordnete Blendenöffnungen von 1 cm bis 2 cm Durchmesser in einer Scheibe aus einem neutronenabsorbierenden Material aufweisen. Diese Lochblenden sind in einem Trägerelement gelagert und werden im Strahlengang des Neutronenstrahls angeordnet. Sie weisen im Allgemeinen einen Abstand zwischen 2 m und 16m zueinander auf. Derartige Lochblenden werden im Stand der Technik beispielsweise im "LOQ-Diffraktometer" der englischen ISIS-Anlage (vergleiche http://www.isis.rl.ac.uk/largescale/LOQ/images/Loq.gif, Stand 21.08.2002) oder im SANS-Spektrometer "Yellow Submarine" (vergleiche http://www.iki.kfki.hu/nuclear/bnc/instruments/instr_sans.html, Stand 19.08.2002) verwendet. Aus dem Aufsatz "New SANS Instrument at the BER II reactor in Berlin, Germany von U. Keiderling und A. Wiedenmann (Physica B 213 & 214 (1995) pp 895-897) ist ein multifunktionales Kollimatorsystem bekannt, das aus vier drehbaren Trommelabschnitten besteht, die revolverförmig unterschiedliche neutronenoptische Bauelemente aufweisen. Bei einem davon handelt es sich um eine Lochblende, sodass mit diesem bekannten Kollimator zwar maximal vier Lochblenden in den Neutronenstrahl gedreht werden können, dabei sind jedoch nur die Lochblenden am Anfang und am Ende des Messinstruments wirksam. Bei dem SANS-Spektrometer "Yellow Submarine" werden drei beabstandete Lochblenden verwendet, die alle wirksam sind.

Bei dem LOQ-Diffraktometer, von dem die vorliegende Erfindung als nächstliegendem **Stand der Technik** ausgeht, werden zwei Lochblenden eingesetzt. Auf beiden Lochblenden sind mehrere in ihrem Durchmesser unterschiedliche Blendenöffnungen auf einem Umlaufkreis angeordnet, die bedarfsweise in den Neutronenstrahl hineingedreht werden können, sodass jeweils immer nur eine Blendenöffnung aktiv ist. Ein Lochblende ist im Anfangs-, die andere im Endbereich der Erstreckung des Neutronenstrahls zwischen Neutronenquelle und Probe angeordnet. Die Divergenz des Neutronenstrahl wird dadurch verringert, dass nur durch die Blendenöffnungen Neutronen hindurchgelassen werden. Jenseits der Blendenöffnungen vernichtet das neutronenabsorbierende Material, aus dem die Lochblenden bestehen, jene Neutronen, deren Trajektorien nicht im gewünschten Divergenzkegel verlaufen. Eine Verringerung der Lochblendengröße und/oder eine Vergrößerung des Abstands der wirksamen Lochblenden zueinander verkleinert zwar den Divergenzkegel, wodurch die instrumentelle Auflösung des Messinstruments verbessert wird. Mit einer Verkleinerung des Öffnungswinkels des Divergenzkegels und der Verringerung der Lochblendengröße geht aber eine bedeutende Reduktion der hinter dem Blendensystem messbaren Strahlintensität einher. Somit kann bei der Durchstrahlung der Messprobe nicht die ausreichende Neutronenintensität bei einer gleichzeitig hohen Messauflösung erreicht werden.

Zur Verbesserung der Messauflösung ist die kombinierte Reflektometrie- und Kleinwinkelstreuanlage KSW3 mit fokussierendem Spiegel bekannt (vergleiche http.//www.fz-juelich.de/iff/institute/ism/pictures/poster.jpg .Stand 21.08.2002). Hierbei wird als fokussierendes neutronenoptisches Bauelement 2 ein toroidaler Spiegel mit einer Vielzahl gekrümmter Spiegelschichten verwendet, der den Neutronenstrahl in mehreren Ebenen durch die Probe hindurch auf einen Punkt in der Detektorebene fokussiert. Allerdings ist ein derartiger Spiegel sehr aufwändig in seiner Herstellung. Vor dem toroidalen Spiegel ist eine Lochblende zur Verringerung der Strahldivergenz angeordnet, die eine zwischen 1 mm² und 100 mm² veränderliche Blendenöffnung aufweist. Durch diese gegenüber den bekannten Lochblenden mit Blendenöffnungen im cm²-Bereich sehr viel kleinere Blendenöffnung kann zwar die Strahldivergenz verbessert werden, allerdings wird die Strahlintensität drastisch verringert. Weitere fokussierende neutronenoptische Bauelemente weisen refraktive Linsen, magnetische Linsen oder gekrümmte Kristalle auf. Der sich ergebende Fokus ist bei diesen neutronenoptischen Bauelementen von der Neutronengeschwindigkeit abhängig, was sich nachteilig auf ihren Einsatz an Messinstrumenten auswirkt, die eine breite Geschwindigkeitsverteilung nutzen. Das sind z.B. die nach dem Flugzeitprinzip arbeitenden Neutroneninstrumente, wie sie hauptsächlich an den Neutronenquelllen der neueren Generation, den Spallationsneutronenquellen arbeiten. Hier gilt es, jeden Puls möglichst vollständig auszunutzen. Refraktive Linsen erstrecken sich über viele Zentimeter entlang des Neutronenstrahls. Das führt für in Frage kommende Materialien zu Intensitätsverlusten. Reflektiv oder refraktiv arbeitende neutronenoptische Bauelemente tragen durch ihre eigene Streucharakteristik, die sich ergibt, weil sie in der Regel nicht ideal herstellbar sind, nachteilig zum Streubild bei.

Der Neutronenstrahl in kontinuierlicher und gepulster Form weist Neutronen unterschiedlicher Geschwindigkeiten auf. Durch die Äquivalenz der Geschwindigkeit zur Wellenlänge der Neutronen kann bei Neutronen derselben Geschwindigkeit somit von "monochromen Neutronen" gesprochen werden. Um für eine Messung nur Neutronen eines Wellenlängenbandes zur Verfügung stellen zu können, ist daher eine Geschwindigkeitsselektion erforderlich. Dies erfolgt mit einem Geschwindigkeitsselektor, wie er beispielsweise vom KWS3 her bekannt ist. Hierbei handelt es sich um ein neutronenoptisches Bauelement mit einer rotierende Trommel, entlang der Absorberfächer mit gewendeltem Verlauf angeordnet sind. Die stehende Trommel ist neutronenundurchlässig, da es keine freie Sicht durch die materialfreien Kanäle zwischen den gewendelten Fächer gibt. Während der Rotation gelangen jedoch Neutronen mit geeigneter Geschwindigkeit durch diese Kanäle hindurch. Dieser bekannte Geschwindigkeitsselektor ist relativ aufwändig herstellbar.

Da Neutronen aufgrund ihrer Masse der Gravitation unterliegen, ist ihre Flugbahn eine Parabel. Deren Krümmung ist abhängig von der Fluggeschwindigkeit der Neutronen. Somit ist die Flugparabel ein wellenlängenselektives Sortiermaß für monochrome Neutronen. Schnelle Neutronen haben eine flache, langsame Neutronen eine stark gekrümmte Flugbahn.

Aus der EP 0 349 761 A2 ist ein Neutronenspektrometer bekannt, bei dem hinter der durchstrahlten Probe ein Neutronendetektor angeordnet ist. Dieser weist zwei axial verschiebliche Lochblenden mit je einer quadratischen Blendenöffnung auf. Dabei dienen die Lochblenden jedoch nicht einer Aufteilung des Neutronenstrahls in mehrere konvergente Teilstrahlen, sondern der Divergenzbegrenzung des durch die Probe bereits hindurch getretenen Neutronenstrahls. Streustrahlung wird durch die Lochblenden somit unterdrückt. In Abhängigkeit von der axialen und radialen Position des Detektors relativ zur Probe (Verschiebung zur optimalen Intensitätsdetektion) können auch die beiden Lochblenden axial verschoben werden, sodass eine an die Detektorfläche angepasste Divergenzbegrenzung erreicht wird, um die Intensitätsminderung durch die Lochblenden zu minimieren.

Aus den Veröffentlichungen von P.A. Seeger "Comparison of collimation systems for small-angle neutron scattering" (Physica 136B (1986) 106-109) und "Design of the Low-Q Diffractometer at Los Alamos" (Proc. ICANS VIII (1985) 441-453) wird ein für die Erfindung gattungsbildendes neutronenoptisches Bauelement für die Neutronenkleinwinkelstreu-Messtechnik offenbart, bei dem im Neutronenstrahl, der sich von der Neutronenquelle zur Messprobe, deren kleinwinklige Strahlstreuung von einem Detektor erfasst werden soll, eine die Strahlführung gewährleistende Anzahl n von Lochblenden, mit zueinander veränderlichem Abstand angeordnet sind. Die Lochblenden sind in Trägerelementen gelagert. Jede Lochblende weist eine konstante Anzahl m von aktiven Blendenöffnungen mit einer in Richtung auf die Messprobe abnehmenden Größe zur Erzeugung einer Anzahl m von in ihrer Strahldivergenz verringerten Teilstrahlen des Neutronenstrahls auf, wobei alle Teilstrahlen auf den Detektor fokussiert sind, sodass das Bauelement gleichzeitig als fokussierender Kollimator arbeitet. Zwischen den einzelnen Blenden sind Ablenkscheiben zur Absorption von Streustrahlung angeordnet. Die aus den Veröffentlichungen bekannten Lochblenden weisen jedoch relativ große, runde Blendenöffnungen auf, die auf der Probe als unregelmäßiges Intensitätsmuster abgebildet werden, wodurch die Probe ungleichmäßig durchstrahlt wird (Erzeugung von weniger als 19 Teilstrahlen). Die Ablenkscheiben und die relativ großen Stege zwischen den einzelnen Blendenöffnungen verringern die Intensität des Neutronenstrahls. Der Abstand zwischen den einzelnen Lochblenden verringert sich in Richtung auf die Probe, wodurch gerade im Bereich des noch stark divergierenden Neutronenstrahls hinter der Neutronenquelle aufgrund des relativ großen Abstands der Lochblenden die divergente Strahlführung nicht sicher gewährleistet ist. Die Blendenöffnungen zur Formierung der Teilstrahlen sind jeweils auf einer Geraden angeordnet, wodurch keine monochromatischen Neutronen einer Geschwindigkeit und damit kein statischer Neutronenstrahl erfasst werden kann, da die Neutronen der Gravitation unterliegen und ihre Flugbahn eine Parabel beschreibt. Das neutronenoptische Bauelement aus der erstgenannten Veröffentlichung ist daher nur für gepulste Neutronenstrahlen, bei denen zur Intensitätsmaximierung Neutronen aller Geschwindigkeiten betragen müssen, geeignet. Ansatzweise wird in der zweiten genannten Veröffentlichung bei der Nutzung von lediglich zwei Lochblenden versucht, die vor der Probe befindliche Lochblende in die Flugbahn zu legen, sodass auch ein statischer, .d.h. kontinuierlicher Neutronenstrahl mit Neutronen einer Geschwindigkeit bzw. Energie zur Messung eingesetzt werden kann. Durch nur zwei eingesetzt Lochblenden kann aber wiederum keine gute Strahlkonvergenz erreicht werden.

Ausgehend von den zuletzt genannten Druckschriften ist die Aufgabe für die vorliegende Erfindung daher darin zu sehen, ein gattungsgemäßes neutronenoptisches Bauelement zur Verfügung zu stellen, das eine ungestörte Messauflösung erzielt. Dazu ist in Abhängigkeit von der Strahldivergenz auf einer möglichst großen Durchstrahlungsfläche auf der Messprobe eine ausreichend hohe, vor allem möglichst homogene Strahlungsintensität zu gewährleisten. Es sollen keine störenden Einflüsse auf die Streubilder erzeugt werden. Weiterhin soll das erfindungsgemäße neutronenoptische Bauelement weitere strahlbeeinflussende Funktionen, insbesondere die der Strahlfokussierung und der Geschwindigkeitsselektion übernehmen können. Ein Einsatz sowohl für kontinuierliche als auch gepulste Neutronenstrahlen soll möglich sein. Trotz dieser Multifunktionalität soll das erfindungsgemäße neutronenoptische Bauelement jedoch relativ einfach in seinem Aufbau und in seiner technischen Realisierbarkeit sein.

Die Lösung für diese Aufgabe liegt in einem neutronenoptischen Bauelement gemäß Anspruch 1.

Das erfindungsgemäße neutronenoptische Bauelement weist Lochblenden in Form von Gitterblenden auf. Durch die bei diesen gegenüber bekannten Blendenöffnungen stark verkleinerten Blendenöffnungen mit einer dadurch bedingten wesentlichen Verringerung der Strahldivergenz wird eine besonders hohe Auflösung bei der Durchstrahlung der Messprobe erreicht. Der mit einer einfachen Verkleinerung einer Blendenöffnung verbundene drastische Intensitätsverlust (die gemessene Strahlintensität ist proportional zur 4. Potenz des Blendenöffnungsdurchmessers) wird jedoch dadurch vermieden, dass der von der Neutronenquelle bereitgestellte Neutronenstrahl durch die siebartige Ausbildung der Lochblenden in Form von Gitterblenden mit einer großen Vielzahl von kleinen Blendenöffnungen in eine entsprechende Anzahl von Teilstrahlen aufgeteilt wird. Jeder einen eigenen Kanal darstellenden Teilstrahl wird kontinuierlich durch alle einander zugeordneten Blendenöffnungen auf allen Gitterblenden geleitet und dadurch kontinuierlich in seiner Divergenz verbessert. Durch die Summe aller, jeweils einzeln verbesserten Teilstrahlen wird eine große Einstrahlfläche auf der Messprobe mit großer Intensität durchstrahlt. Eine Vergrößerung der beleuchteten Messprobenfläche gegenüber einem herkömmlichen Einkanalsystem um einen Faktor 10 bis 100 ist möglich. Dabei wird auch die Intensität des Neutronenstrahls kaum verringert, die zur Verfügung gestellten Neutronen werden gut genutzt, was insbesondere bei einem gepulsten Neutronenstrahl von besonderem Vorteil ist. Durch die vielen kleinen Blendenöffnungen, die vorteilhaft Abmessungen in einem Bereich von 1 mm bis 2 mm aufweisen und welche durch die Nutzung hochgenauer computerkontrollierter Herstellungstechniken (z.B. Laserschneiden) mit einer hohen Fertigungspräzision von 0,01 mm bis 0,02 mm geschnitten werden können, werden die Intensitätsverluste durch Absorption von Neutronen in den Stegen zwischen den Blendenöffnungen sehr gering gehalten. Dabei wird durch die Bemessung der Stegbreite trotzdem eine Migration von Neutronen zwischen den einzelnen Kanälen vermieden.

Weiterhin werden die einzelnen Teilstrahlen auf den Detektorort fokussiert, sodass mit der Erfindung ein fokussierender Kollimator realisiert wird. Die Fokussierung erfolgt durch eine entsprechende auf den Fokus hinlaufende Führung des Bündels aller einzelnen Strahlkanäle. Das Maß, für die Verkleinerung ist dabei abhängig von dem vom gesamten Messinstrument gebildeten Konvergenzkegel. Dieser bestimmt grundsätzlich den gesamten Aufbau des Kollimators nach der Erfindung bezüglich Anzahl und Abstand der einzelnen Gitterblenden sowie Anzahl, Abstand und Größe der Blendenöffnungen. Eine Veränderung des Divergenzkegels bedingt dementsprechend auch eine Veränderung des Kollimatoraufbaus. Der Divergenzkegel beginnt mit dem Strahlquerschnitt der von der Neutronenquelle zur Verfügung gestellten Neutronenstrahls und endet im idealerweise punktförmigen Detektorort. Die Länge des Divergenzkegels wird von der Erstreckungslänge zwischen anfänglichem Neutronenstrahl und Detektorort im Messinstrument bestimmt. Die Messprobe wird entsprechend der gewünschten Durchstrahlungsfläche im Konvergenzkegel positioniert. Nach dem Strahlensatz ist somit die erforderliche Verkleinerung für die einzelnen Blendenöffnungen in Abhängigkeit von der Position der jeweiligen Lochblende im Konvergenzkegel errechenbar. Eine computerunterstützte Berechnung ist bei der Parameterermittlung hilfreich.

Die Anzahl der verwendeten Gitterblenden richtet sich nach der Weglänge des Neutronenstrahls im Messinstrument. Beispielsweise können in einem kompakt dimensionierten Aufbau (beispielsweise 2 m) zwanzig Gitterblenden im Strahlverlauf angeordnet sein. Wichtig bei der Auswahl der Anzahl ist die Gewährleistung der Führung der einzelnen Teilstrahlen, die durch den Abstand der Blendenöffnungen in den einzelnen Gitterblenden und die jeweilige Absorption in den umgebenden Stegen gegeben ist. Da im Anfangsbereich des Neutronenstrahls noch eine relativ große Divergenz der Teilstrahlen gegeben ist, kann hier eine ausreichende Strahlführung vorteilhaft durch eine relativ dichte Anordnung der Gitterblenden erreicht werden. Mit zunehmender , Verringerung der Divergenz kann dann der Abstand der einzelnen Gitterblenden in Richtung auf die Messprobe hin vergrößert werden. Deshalb ist es bei der Realisierung der Erfindung vorteilhaft, wenn der Abstand der Gitterblenden zueinander in Richtung auf die Probe hin zunimmt. Weiterhin können die Gitterblenden als Gitterrahmen mit quadratischen Blendenöffnungen ausgebildet sein. Derartige Gitterrahmen, die insbesondere aus dem Neutronen gut absorbierenden Kadmium bestehen können, stellen einfache Bauteile dar, deren quadratische Blendenöffnungen in Zeilen- und Spaltenanordnung wesentlich einfacher herzustellen sind als runde Blendenöffnungen. Die Dimensionierung der erforderlichen absorbierenden Stege und die Verkleinerung der einzelnen Blendenöffnungen im Verlauf des Divergenzkegels ist problemlos numerisch berechen- und durchführbar. Mit dem neutronenoptischen Bauelement nach der Erfindung ist somit durch eine entsprechende Wahl der Anzahl n der Gitterblenden und der Anzahl m der Blendenöffnungen zur Kanalbildung die Messauflösung des Messinstruments in weiten Bereichen frei einstellbar.

Das erfindungsgemäße neutronenoptische Bauelement besteht in der Funktion als fokussierender Kollimator aus einer Anordnung mehrerer Gitterblenden, die nur Strahlenverläufe zulassen, die auf denselben Ort in der Detektionsebene zulaufen. Jedem Kanal wird eine bestimmte Blendenöffnung in jeder Gitterblende zugeordnet. Die aufeinanderfolgende Reihe der Gitterblenden definiert dann den einzelnen Kanal bzw. den konvergierenden Verlauf der einzelnen Teilstrahlen in den Fokus in der Detektionsebene. Zur Erzeugung der einzelnen Kanäle ist es erforderlich, dass die Gitterblenden bezüglich ihrer Blendenöffnungen exakt im Strahlengang des Neutronenstrahls ausgerichtet sind. Diese exakte Ausrichtung der Gitterblenden entlang bzw. zur Bestimmung des Strahlwegs wird mit Hilfe der Trägerelemente, die die Gitterblenden haltern, erreicht. Mit Hilfe vertikaler Translationseinheiten mit einer hohen Stellgenauigkeit, beispielsweise Stellglieder mit Mikrometerschrauben oder Piezoaktuatoren, ist eine Ausrichtung auf 0,01 mm oder besser möglich. Dabei erfolgt die Ausrichtung der Gitterblenden bzw. einzelnen Blendenöffnungen auf den Parabelbahnen der durch ihre Fluggeschwindigkeit charakterisierten monochromen Neutronen, da diese der Gravitation unterliegen. Jede erlaubte Parabelbahn wird nur von Neutronen nahezu derselben Geschwindigkeit und damit Wellenlänge durchflogen. Durch die exakte Ausrichtung aller einen Kanal bzw. Teilstrahl definierenden Blendenöffnungen über die Gesamtheit aller Gitterblenden wird ein schmales Wellenlängenband um die Idealwellenlänge, welche sich wiederum aus der Neutronengeschwindigkeit ergibt, durch das Kollimatorsystem hindurchgelassen. Das bedeutet, dass auch eine Geschwindigkeitsselektion mit dem erfindungsgemäßen neutronenoptischen Bauelement möglich ist. Dieses arbeitet somit nicht nur als fokussierender Kollimator, sondern gleichzeitig auch als Geschwindigkeitsselektor. Damit erfüllt das neutronenoptische Bauelement nach der Erfindung zwei wesentliche Funktionen in der SANS-Messtechnik und stellt sich als multifunktionelles Bauelement mit einer großen Kompaktheit und Einfachheit in der Herstellung dar. Aufwändige rotierende Geschwindigkeitsselektoren, wie sie aus dem Stand der Technik bekannt sind, sind nicht erforderlich.

Bei der vertikalen Ausrichtung der Gitterblenden ist zwischen dem statischen und dem dynamischen Fall zu unterscheiden. Im statischen Fall für einen kontinuierlichen Neutronenstrahl ist eine Geschwindigkeitsselektion notwendig. In diesem Falle werden die Blendenöffnungen der Gitterblenden dauerhaft auf einer vorgegebenen Parabelbahn ausgerichtet. Die vertikalen Translationseinheiten erlauben es, die jeweiligen Gitterblenden auf die denkbaren Parabelbahnen präzise auszurichten. Somit erreichen zu jeder Zeit nur die auf der eingestellten Parabelbahn im gesamten Neutronenstrahl fliegenden Neutronen die Messprobe. Bei der Verwendung von Neutronenstrahlpulsen ist es jedoch essenziell, die gesamte im Puls auftretende Intensität möglichst weitgehend auszunutzen. Dies kann durch den dynamischen Fall bei der Ausrichtung der Blendenöffnungen erreicht werden. Im oben erwähnten statischen Fall werden die einen Teilstrahl definierenden Blendenöffnungen aller n Gitterblenden zumindest in einem durch die Flugzeit monochromer Neutronen gegebenen Zeitintervall auf deren Parabelbahn angeordnet. Dabei wird der Begriff "zumindest" hier im Sinne einer dauerhaften Ausrichtung auf einer einzelnen Parabelbahn ausgelegt. Im dynamischen Fall durchfahren die Gitterblenden bzw. deren Blendenöffnungen eine Vielzahl von denkbaren Parabelbahnen. Dabei kann bei der Einstellung jeder Parabelbahn eine gewisse Zeitverzögerung entlang der Neutronenflugstrecke im Messinstrument berücksichtigt werden. Im dynamischen Fall ist es bei dem neutronenoptischen Bauelement nach der Erfindung also vorteilhaft, wenn die in einem durch die Flugzeit monochromer Neutronen gegebenen Zeitintervall auf der Parabelbahn monochromer Neutronen liegenden Blendenöffnungen in weiteren durch die Flugzeit anderer monochromer Neutronen gegebenen Zeitintervallen durch entsprechende örtliche Verschiebung der Gitterblenden auf deren Parabelbahnen liegen. Somit werden monochrome Neutronen unterschiedlicher Geschwindigkeiten kollimiert und fokussiert. Durch die wählbare Einstellung auf unterschiedliche Parabelbahnen, die einer Beeinflussung der effektiv auf die fliegenden Neutronen einwirkenden Gravitationskraft gleichkommt, können somit die durchgelassenen Wellenlängenbänder des auch als Geschwindigkeitsselektor arbeitenden neutronenoptischen Bauelements nach der Erfindung gezielt eingestellt werden. Bei einem kontinuierlichen Verfahren der Gitterblenden über die Parabelbahnen aller im Neutronenstrahl auftretenden monochromen Neutronen verschwinden die Selektionseffekte für die Geschwindigkeit der Neutronen vollständig - es liegt ein gravitationsfreies System vor - und das neutronenoptische Bauelement wird zu einer Breitbandoptik, wie man sie an gepulsten Neutronenquellen benötigt. Das Verfahren über alle Parabelbahnen im gepulsten Neutronenstrahl kann vorteilhaft in einem kontinuierlichen, oszillierenden Ablauf erfolgen. Entsprechend ist es von Vorteil, wenn die Gitterblenden oszillierend zwischen der obersten und der untersten auftretenden Parabelbahn verfahren werden.

Die Durchführung von vorgeschriebenen Bewegungsperioden für das gesamte neutronenoptische Bauelement nach der Erfindung mit allen Gitterblenden, wie sie beispielsweise die nachfolgend beschriebene gravitationslose Situation erfordert, kann durch eine elektronisch geregelte Bewegung der Gitterblenden erreicht werden. Deshalb ist es vorteilhaft, wenn die Verschiebung der Gitterblenden über eine entsprechende zeitliche Ansteuerung von Antriebseinheiten der vertikalen Translationseinheiten oder von diese halternden Trägerschienen erfolgt. Die für die Verschiebungen erforderlichen Antriebseinheiten können von gesteuerten Servomotoren bewegte Verstellschrauben (Mikrometerschrauben), schrittmotorgetriebene Verstellschrauben, piezoelektrische Aktuatoren oder jegliches anderes elektronisch programmierbares Bewegungssystem sein. Um die auftretenden Beschleunigungskräfte zu reduzieren, kann das gesamte Bauelement bzw. die Trägerelemente der Gitterblenden vorteilhaft auf Federn gelagert werden, sodass seine Eigenfrequenz nahe an der Taktfrequenz liegt. In diesem Fall ist es damit auch eine Aufgabe für die elektronische Regelung, während der aktiven Phase die sinusförmigen Bewegungen, der schwingenden Basis für die Gitterblenden in eine parabolische Bewegung mit konstanter Beschleunigung zu verwandeln.

Die im neutronenoptischen Bauelement nach der Erfindung effektiv wirkende Gravitation wird verändert, indem die Gitterblenden während der Neutronenpassage in vertikaler Richtung mit einer Beschleunigung A bewegt werden. Nach einer Phase gleichmäßiger Beschleunigung wird eine Beschleunigung in Gegenrichtung wirksam, um die Gitterblenden in ihre Ausgangslage zurückzubringen. Die Größe der Beschleunigung A bestimmt die Selektionsschärfe des gewünschten Geschwindigkeitsbands. Somit kann es bei dem neutronenoptischen Bauelement von Vorteil sein, wenn die Verschiebung der Gitterblenden in zeitlich definierten Beschleunigungsphasen erfolgt. Im Sonderfall A=g (g = Erdbeschleunigung) erfolgt eine geschwindigkeitsunabhängige Kollimation. Im Folgenden wird eine Zahlenbeispiel für die Verwirklichung dieses Prinzips näher erläutert. Es wird eine gravitationsfreie Kollimation für eine Zeit von 40 ms durch die Wahl der Beschleunigung A = g erreicht. Es liegt dann ein "relativistischer Kollimator" im Sinne des Grundsatzes der generellen Relativität der Bewegung vor, das heißt, es wird der freie Fall für die Neutronen simuliert. In den verbleibenden 20 ms einer 60 ms langen Periode, wie sie sich für den Fall einer mit 16.666 Hz gepulsten Spallationsquelle ergibt, können die Gitterblenden dann durch die Wahl von A= -2g in ihre Ausgangslagen zurückgebracht werden. Ihre Anfangslage, bei der der freie Fall beginnt, verlangt eine vertikal nach oben gerichtete Anfangsgeschwindigkeit von 0,1962 m/s. Nach 20 ms erreichen die Gitterblenden ihre höchste Position, die 1,962 mm über der Anfangslage liegt, und in den verbleibenden 20 ms der Phase des freien Falls fallen sie zurück in die Anfangslage. In den darauffolgenden 20 ms wird ihre Geschwindigkeit umgekehrt, damit der Zyklus erneut beginnen kann, wobei sie ihre tiefste Position, die 0,981 mm unter der Anfangslage liegt, durchfahren.

Zum weiteren Verständnis des neutronenoptischen Bauelements nach der Erfindung werden **Ausbildungsformen der Erfindung** nachfolgend anhand der schematischen Figuren und Diagramme näher erläutert. Dabei zeigt:
- **Figur** 1: eine Seitenansicht des neutronenoptischen Bauelements,
- **Figur 2**: eine Vorderansicht des Aufbaus gemäß Figur 1,
- **Figur 3**: eine Gitterblende am Anfang des Aufbaus,
- **Figur 4**: eine Gitterblende am Ende des Aufbaus,
- **Figur 5**: eine Dimensionierungstabelle und
- **Figur 6**: ein Geschwindigkeitsdiagramm für die Funktion des neutronenoptischen Bauelements als Geschwindigkeitsselektor.

Die **Figur 1** zeigt das neutronenoptische Bauelement **1** nach der Erfindung für die Neutronenkleinwinkelstreu-Messtechnik in der Seitenansicht. Die Erstreckungslänge **2** des neutronenoptischen Bauelements **1** von der Bereitstellung eines Neutronenstrahls, die im dargestellten Ausführungsbeispiel von rechts erfolgt, bis zur Messprobe wird in der Hauptsache definiert durch eine hochpräzise Trägerschiene **3.** Sie kann eine Länge von beispielsweise 2 m bis 20 m aufweisen. In der Führungsnut der Trägerschiene **3** sind eine Anzahl n von Trägerelementen **4** angeordnet. Im gewählten Ausführungsbeispiel ist n = **20.** Bei den Trägerelementen **4** handelt es sich um vertikale Translationseinheiten 5 mit einer besonderns hohen Stellgenauigkeit, beispielsweise in einer Ausführungsform als Mikrometerschrauben. Diese werden im statischen Anwendungsfall für einen kontinuierlichen Neutronenstrahl auf einen festen Wert eingestellt. Im dynamischen Fall für einen gepulsten Neutronenstrahl werden sie (oder an ihrer Stelle verwendete Piezoaktuatoren) durch Antriebseinheiten **6** kontinuierlich verstellt oder andere, in der **Figur 1** nicht dargestellte Antriebseinheiten führen eine Bewegung der gesamten Trägerschiene **3** durch, die dann entsprechend flexibel ausgestaltet ist.

Mit jedem Trägerelement **4** ist eine als Gitterblende **7** ausgebildete Lochblende verbunden, somit sind **n** = **20** Gitterblenden **7** vorhanden. Zur besseren Anschauung ist an Anfang und Ende des neutronenoptischen Bauelements **1** je eine Gitterblende **7** in der Ansicht dargestellt. Im gezeigten Zustand des neutronenoptischen Bauelements **1** sind alle Gitterblenden **7** auf einer geraden Strahlachse ausgerichtet. Im Betrieb erfolgt die Ausrichtung auf einer oder mehreren Parabelbahnen zur Geschwindigkeitsselektion der monochromen Neutronen, wodurch das neutronenoptische Bauelement **1** nach der Erfindung nicht nur als fokussierender Kollimator, sondern auch als Geschwindigkeitsselektor arbeitet. Der Abstand zwischen den Gitterblenden **7** ist abhängig von der Erstreckungslänge **2** und der Gewährleistung einer optischen Führung des Neutronenstrahls. Da dieser am Anfang des neutronenoptischen Bauelements **1** noch eine große Divergenz aufweist, ist hier eine geringe Beabstandung der einzelnen Gitterblenden **7** zueinander realisiert, die eine ausreichende Absorption der nicht im Konvergenzbereich der Gitterblenden **7** liegenden Neutronen vom Material der Gitterblenden **7** gewährleistet. Mit zunehmender Verringerung der Strahldivergenz und damit abnehmendem Absorptionserfordemis durch die Abfolge mehrerer Gitterblenden **7** hintereinander kann der Führungsabstand zwischen den Gitterblenden **7** entsprechend vergrößert werden. Im dargestellten Ausführungsbeispiel ist eine nichtlineare Abstandsverteilung zwischen den Gitterblenden 7 gewählt. Mit dieser kann eine optimale Verringerung der Strahldivergenz erreicht werden. Durch die enge Beabstandung der Trägerelemente **4** im Anfangsbereich ist es sinnvoll, die für den dynamischen Fall zur Erreichung der Breitbandigkeit den Trägerelementen **4** zugeordneten Antriebseinheiten **6,** die rechtwinklig mit diesen verbunden sein können, alternierend zu beiden Seiten der Trägerelemente **4,** die dabei auch alternierend auf zwei parallel verlaufenden Trägerschienen **3, 8** angeordnet sein können, auszurichten.

Diese Details sind in der **Figur 2** zu erkennen, die das neutronenoptische Bauelement **1** nach der Erfindung von Vorne aus Richtung des einfallenden Neutronenstrahls her, also in der **Figur 1** von rechts aus, zeigt. Im unteren Bereich sind die parallel verlaufenden Trägerschiene **3, 8** dargestellt. Auf der Trägerschiene **3** ist das erste Trägerelement **4** nach links orientiert angeordnet, welches im oberen Bereich über einen Trägerrahmen **9** die erste Gitterblende **7** trägt. Das auf der Schiene **8** nach rechts orientiert angeordnete Trägerelement **4** trägt die zweite Gitterblende, die genau hinter der ersten Gitterblende **7** liegt und daher in der **Figur 2** nicht zu sehen ist. Beide dargestellte Trägerelemente **4** weisen im unteren Bereich Trägerschlitten **10** auf, über die sie entlang der Trägerschienen **3, 8** positionierbar und über Rändelschrauben **11** fixierbar sind. Im mittleren Bereich sind die Trägerelemente **4** mit den elektrisch ansteuerbaren Antriebseinheiten **6** zur vertikalen Verstellung der Gitterblenden **7** verbunden. Der Trägerrahmen **9** weist im unteren Bereich eine Rändelschraube **12** zur Feinjustage der Gitterblende **7** auf. Diese ist im dargestellten Ausführungsbeispiel als Gitterrahmen **13** mit quadratischen Blendenöffnungen **14** ausgeführt.

In der **Figur 3** ist der Gitterrahmen **13** gemäß **Figur 2** auf der Eingangsseite (rechte Seite) des neutronenoptischen Bauelements **1** näher dargestellt. Er ist aus neutronenabsorbierendem Kadmium mit Hilfe hochpräziser Fertigungstechniken (Toleranz +/- 0,02 mm) hergestellt und weist 12 Reihen und 12 Spalten und somit **m = 144** Blendenöffnungen **14** auf. Der durch den Gitterrahmen **13** hindurchtretende Neutronenstrahl wird entsprechend der Anzahl m der Blendenöffnungen **14** in **m =144** Teilstrahlen aufgeteilt, die jeder einen eigenen Kanal darstellen. Jeder Teilstrahl wird im Verlauf aller Gitterrahmen **13** bzw. Gitterblenden **7** zunehmend konvergiert und auf den Detektorort fokussiert. Bei einer relativ großen Durchstrahlfläche auf der Messprobe ist damit aufgrund der aufrecht erhaltenen hohen Neutronenintensität trotzdem eine hohe Auflösung und durch die Fokussierung auf den Detektorort besonders hochwertige Kleinwinkelstreumessung an der Messprobe möglich. Die Blendenöffnungen **14** im Gitterrahmen **13** gemäß **Figur 3** sind in diesem Beispiel die größten (2 mm x 2 mm). Die horizontale und vertikale Stegbreite beträgt hier 0, 6 mm. Die kleinsten Blendenöffnungen. **14** (1 mm x 1 mm) befinden sich im Gitterrahmen **13** auf der Ausgangsseite (linke Seite) des neutronenoptischen Bauelements **1** gemäß **Figur 4.** Hier beträgt die Stegbreite noch 0,3 mm. Deutlich ist die Größenabnahme der einzelnen Blendenöffnungen **14** und Stegbreiten zu erkennen. Diese Verringerung, die einer Verengung der einzelnen Kanäle und damit einer Verbesserung deren Konvergenz entspricht, ist abhängig von der Position der Gitterrahmen **13** (bzw. Gitterblenden **7)** im Konvergenzkegel des neutronenoptischen Bauelements 1 nach der Erfindung zu Erreichung einer großen Konvergenz der durch die Blendenöffnungen **14** ,gebildeten Teilstrahlen. Die absolute Anzahl der Blendenöffnungen **14** ist abhängig von der angestrebten Bestrahlungsfläche auf der Messprobe, die möglichst groß sein soll, und von der erreichbaren Divergenzverringerung.

Bemessungen der Blendenöffnungen und Stege für ein Ausführungsbeispiel können der Tabelle gemäß **Figur 5** entnommen werden. Dabei ist in der ersten Spalte die Gitterblendennummer i aufgeführt. Die absolute Position pos der Gitterblenden von der Anfangsseite (rechts) des neutronenoptischen Bauelements nach der Erfindung her ist in der zweiten Spalte in mm angegeben. Die auftretende Divergenz **div** ist der dritten Spalte als relativer Faktor zu entnehmen. Deutlich ist deren Verringerung mit fortschreitender Position der Gitterblenden zu erkennen. Der Öffnungsdurchmesser **open** der quadratischen Blendenöffnungen ist in mm in der vierten Spalte aufgeführt. Dieser verringert sich kontinuierlich von 2 mm auf 1 mm. In der fünften Spalte ist der zu der Verringerung zugehörige Reduktionsfaktor **redf** aufgeführt. Derartige Dimensionierungen können problemlos mit Hilfe computer-unterstützter Berechnungsprogramme für beliebige Parameterkonstellationen durchgeführt werden.

Wie bereits weiter oben erwähnt, arbeitet das neutronenoptische Bauelement nach der Erfindung nicht nur als fokussierender Kollimator, sondern auch als Geschwindigkeitsselektor. Dabei wird die sich auf den Verlauf der Parabelbahnen der Neutronen auswirkende Gravitation ausgenutzt. Die Umsetzung der Geschwindigkeitsselektion für ein neutronenoptisches Bauelement mit einer als Beispiel gewählten Transmission von quadratischen Blendenöffnungen von 3 mm auf 1, 5 mm über eine Erstreckungslänge von 15 m ist in dem Geschwindigkeitsdiagramm gemäß **Figur 6** mit einer Auftragung der Transmission **trans** über der Wellenlänge **wav** dargestellt. Die linke und die rechte Halbkurve gehören jeweils unterschiedlichen Wellenlängenbändem, das heißt unterschiedlichen Positionierungen der Gitterblenden auf zwei verschiedenen Parabelbahnen an. Somit kann durch die Einstellung der Parabelbahn ein spezielles Wellenlängenband ausgewählt werden (gilt für den statischen Fall des kontinuierlichen Neutronenstrahls, im dynamischen Fall beim gepulsten Neutronenstrahl werden alle im Neutronenstrahl auftretenden Wellenlängen in beschleunigter Bewegung kontinuierlich und zyklisch durchfahren). Das neutronenoptische Bauelement ist daher in seinen Auslegungsparametern problemlos unterschiedlich einstellbar.

### Bezugszeichenliste

- **1**: neutronenoptisches Bauelement
- **2**: Erstreckungslänge
- **3**: Trägerschiene
- **4**: Trägerelement
- **5**: Translationseinheit
- **6**: Antriebseinheit
- **7**: Gitterblende
- **8**: Trägerschiene
- **9**: Trägerrahmen
- **10**: Trägerschlitten
- **11**: Rändelschraube
- **12**: Rändelschraube
- **13**: Gitterrahmen
- **14**: Blendenöffnung

- **n**: Anzahl der Gitterblenden
- **m**: Anzahl der Blendenöffnungen
- **i**: Gitterblendennummer
- **pos**: Position (m)
- **div**: Divergenz
- **open**: Öffnungsdurchmesser
- **redf**: Reduktionsfaktor
- **trans**: Transmission
- **wav**: Wellenlänge

## Patentansprüche

1. Neutronenoptisches Bauelement für die Neutronenkleinwinkelstreu-Messtechnik mit einer, in der Erstreckung des Neutronenstrahls von der Neutronenquelle zur Messprobe, deren kleinwinklige Strahlstreuung von einem Detektor erfasst wird, in Trägerelementen gehalterten, die Strahlführung gewährleistenden Anzahl n von Lochblenden mit zueinander veränderlichem Abstand und mit jeweils einer konstanten Anzahl m von aktiven Blendenöffnungen mit einer in Richtung auf die Messprobe abnehmenden Größe zur Erzeugung einer Anzahl m von in ihrer Strahldivergenz verringerten Teilstrahlen des Neutronenstrahls, wobei alle Teilstrahlen auf den Detektor fokussiert sind,
**dadurch gekennzeichnet, dass**
die Lochblenden als neutronenabsorbierende Gitterblenden (7) aus einem Gitterrahmen (13) mit Gitterstegen mit einer Breite in einem Bereich von 0,3 mm bis 0,6 mm und quadratischen Blendenöffnungen (14) mit Abmessungen in einem Bereich von 1 mm bis 2 mm ausgebildet und mit einem in Richtung auf die Messprobe hin zunehmenden Abstand zueinander angeordnet sind, wobei jeweils die einen Teilstrahl definierenden Blendenöffnungen (14) aller n Gitterblenden (7) zumindest in einem durch die Flugzeit monochromer Neutronen gegebenen Zeitintervall auf deren Parabelbahn angeordnet sind.

2. Neutronenoptisches Bauelement nach Anspruch 1, **dadurch gekennzeichnet, dass**
die Blendenöffnungen (14) mit Hilfe computerkontrollierter Herstellungstechniken mit hoher Fertigungspräzision von ± 0,02 mm gefertigt sind.

3. Neutronenoptisches Bauelement nach Anspruch 1 oder 2,
**dadurch gekennzeichnet, dass**
die Gitterrahmen (13) aus Cadmium gebildet sind.

4. Neutronenoptisches Bauelement nach einem der Ansprüche 1 bis 3,
**dadurch gekennzeichnet, dass**
die Trägerelemente (4) der Gitterblenden (7) als vertikale Translationseinheiten (5) mit einer hohen Stellgenauigkeit ausgebildet sind.

5. Neutronenoptisches Bauelement nach Anspruch 4,
**dadurch gekennzeichnet, dass**
die vertikalen Translationseinheiten (5) als Stellglieder mit Mikrometerschrauben oder als Piezoaktuatoren ausgebildet sind.

6. Neutronenoptisches Bauelement nach einem der Ansprüche 1 bis 5,
**dadurch gekennzeichnet, dass**
die in einem durch die Flugzeit monochromer Neutronen gegebenen Zeitintervall auf der Parabelbahn monochromer Neutronen liegenden Blendenöffnungen (14) in weiteren durch die Flugzeit anderer monochromer Neutronen gegebenen Zeitintervallen durch entsprechende örtliche Verschiebung der Gitterblenden (7) auf deren Parabelbahnen liegen.

7. Neutronenoptisches Bauelement nach Anspruch 6,
**dadurch gekennzeichnet, dass**
die Gitterblenden (7) kontinuierlich über die Parabelbahnen aller im Neutronenstrahl auftretenden monochromen Neutronen verfahren werden.

8. Neutronenoptisches Bauelement nach Anspruch 7,
**dadurch gekennzeichnet, dass**
die Gitterblenden (7) oszillierend zwischen der obersten und der untersten auftretenden Parabelbahn verfahren werden.

9. Neutronenoptisches Bauelement nach einem der Ansprüche 6 bis 8,
**dadurch gekennzeichnet, dass**
die Verschiebung der Gitterblenden (7) über eine entsprechende zeitliche Ansteuerung von Antriebseinheiten (6) der vertikalen Translationseinheiten (5) oder von diese haltemden Trägerschienen (3, 8) erfolgt.

10. Neutronenoptisches Bauelement nach Anspruch 9,
**dadurch gekennzeichnet, dass**
die Antriebseinheiten (6) als gesteuerte Servomotoren, bewegte Verstellschrauben, schrittmotorgetriebene Verstellschrauben oder als piezoelektrische Aktuatoren ausgebildet sind.

11. Neutronenoptisches Bauelement nach Anspruch 9 oder 10,
**dadurch gekennzeichnet, dass**
die Verschiebung der Gitterblenden (7) in zeitlich definierten Beschleunigungsphasen erfolgt.

12. Neutronenoptisches Bauelement nach einem der Ansprüche 1 bis 11,
**dadurch gekennzeichnet, dass**
für die Trägerelemente (4) der Gitterblenden (7) eine federnde Lagerung vorgesehen ist.

## Claims

1. Neutron-optical component for the small-angle neutron scattering measuring technique, with a number n of pinhole apertures at a varying distance from one another, held in carrier elements in the direction of the neutron beam from the neutron source to the measuring sample, the small-angle beam scattering of which is detected by a detector, and guaranteeing the beam control, and with in each case a constant number m of active diaphragm apertures with a size decreasing in the direction of the measuring sample to generate a number m of partial beams of the neutron beam, reduced in their beam spread, all the partial beams being focused on the detector,
**characterised in that**
the pinhole apertures are designed as neutron-absorbing grid apertures (7) made of a grid frame (13) with grid webs with a width in a range of 0.3 mm to 0.6 mm and square diaphragm apertures (14) with dimensions in a range of 1 mm to 2 mm and arranged at a distance from one another increasing in the direction of the measuring sample, wherein in each case the diaphragm apertures (14) of all n grid apertures (7), defining a partial beam, are arranged at least in a time interval set by the flight time of monochrome neutrons on their parabolic path.

2. Neutron-optical component according to claim 1, **characterised in that** the diaphragm apertures (14) are made using computer-controlled production techniques with a high manufacturing precision of ±0.02 mm.

3. Neutron-optical component according to claim 1 or 2, **characterised in that** the grid frames (13) are made of cadmium.

4. Neutron-optical component according to one of claims 1 to 3, **characterised in that** the carrier elements (4) of the grid apertures (7) are designed as vertical translation units (5) with a high adjusting precision.

5. Neutron-optical component according to claim 4, **characterised in that** the vertical translation units (5) are designed as adjusting elements with micrometer screws or as piezoactuators.

6. Neutron-optical component according to one of claims 1 to 5, **characterised in that** the diaphragm apertures (14) located on the parabolic path of monochrome neutrons in a time interval set by the flight time of monochrome neutrons, in further time intervals set by the flight time of other monochrome neutrons, are located on their parabolic paths by appropriate local displacement of the grid apertures (7).

7. Neutron-optical component according to claim 6, **characterised in that** the grid apertures (7) are moved continuously over the parabolic paths of all the monochrome neutrons occurring in the neutron beam.

8. Neutron-optical component according to claim 7, **characterised in that** the grid apertures (7) are moved by oscillating between the top and the bottom occurring parabolic path.

9. Neutron-optical component according to one of claims 6 to 8, **characterised in that** the displacement of the grid apertures (7) is done via appropriate chronological triggering of drive units (6) of the vertical translation units (5) or of carrier rails (3, 8) holding them.

10. Neutron-optical component according to claim 9, **characterised in that** the drive units (6) are designed as controlled servomotors, moved adjusting screws, adjusting screws driven by step motor or as piezoelectric actuators.

11. Neutron-optical component according to claim 9 or 10, **characterised in that** the displacement of the grid apertures (7) is done in chronologically defined acceleration phases.

12. Neutron-optical component according to one of claims 1 to 11, **characterised in that** a sprung bearing is provided for the carrier elements (4) of the grid apertures (7).

## Revendications

1. Elément structural d'optique neutronique pour la technique de mesure par diffusion de neutrons à petit angle avec un nombre (n) de diaphragmes à trous garantissant le guidage du faisceau,
l'écartement des diaphragmes est variable l'un par rapport à l'autre,
les diaphragmes sont maintenus dans des éléments de support dans l'étendue du faisceau neutronique depuis la source de neutrons jusqu'à la sonde de mesure,
la diffusion du faisceau à petit angle est captée par un détecteur avec chaque fois un nombre (m) constant d'ouvertures actives du diaphragme, de dimension allant en diminuant dans la direction de la sonde de mesure, produit un nombre (m) de faisceaux partiels du faisceau neutronique , à divergence de faisceau réduite, tous les faisceaux partiels étant mis au point sur le détecteur,
**caractérisé en ce que**
les diaphragmes à trous sont des diaphragmes en grille (7) absorbant les neutrons, constitués d'un cadre de diaphragme (13) avec des barres de grille d'une largeur allant de 0,3 mm à 0,6 mm et des ouvertures carrées (14) allant de 1 mm à 2 mm, dont l'écartement de l'un par rapport à l'autre augmente en direction de la sonde de mesure, et
les ouvertures de diaphragme (14) de tous les (n) diaphragmes en grille (7) définissant un faisceau partiel sont disposées dans un intervalle de temps donné par le temps de vol des neutrons monochromes sur le trajet parabolique de ceux-ci.

2. Elément structural d'optique neutronique selon la revendication 1,
**caractérisé en ce que**
les ouvertures de diaphragme (14) sont réalisées selon des techniques de fabrication contrôlées par ordinateur avec une haute précision de fabrication de l'ordre de ± 0,02 mm.

3. Elément structural d'optique neutronique selon la revendication 1 ou 2,
**caractérisé par**
des cadres de grilles (13) en cadmium.

4. Elément structural d'optique neutronique selon l'une des revendications 1 à 3,
**caractérisé en ce que**
les éléments de support (4) des diaphragmes en grille (7) sont des unités verticales de translation (5) ayant une haute précision de réglage.

5. Elément structural d'optique neutronique selon la revendication 4,
**caractérisé en ce que**
les unités verticales de translation (5) sont des éléments de réglage à vis micrométriques ou des actionneurs piézoélectriques.

6. Elément structural d'optique neutronique selon l'une des revendications 1 à 5,
**caractérisé en ce que**
les ouvertures de diaphragme (14) situées sur le trajet parabolique de neutrons monochromes, dans un intervalle de temps donné par le temps de vol de ceux-ci, se situent dans d'autres intervalles de temps donnés par le temps de vol d'autres neutrons monochromes, par décalage local des diaphragmes en grille (7), sur les trajets paraboliques de ces neutrons.

7. Elément structural d'optique neutronique selon la revendication 6,
**caractérisé en ce que**
les diaphragmes en grille (7) se déplacent continuellement sur les trajets paraboliques de tous les neutrons monochromes apparaissant dans le faisceau neutronique.

8. Elément structural d'optique neutronique selon la revendication 7,
**caractérisé en ce que**
les diaphragmes en grille (7) se déplacent en oscillant entre le trajet parabolique le plus haut et le plus bas.

9. Elément structural d'optique neutronique selon l'une des revendications 6 à 8,
**caractérisé en ce que**
le décalage des diaphragmes en grille (7) s'effectuée au moyen d'une commande temporelle adéquate d'unités d'entraînement (6) des unités verticales de translation (5) ou de rails de support (3, 8) maintenant ces dernières.

10. Elément structural d'optique neutronique selon la revendication 9,
**caractérisé en ce que**
les unités d'entraînement (6) sont des servomoteurs commandés, des vis de réglage mobiles des vis de réglage entraînées par moteur pas à pas ou sont des actionneurs piézoélectriques.

11. Elément structural d'optique neutronique selon la revendication 9 ou 10,
**caractérisé en ce que**
le décalage des diaphragmes en grille (7) s'effectue en phases d'accélération définies temporellement.

12. Elément structural d'optique neutronique selon l'une des revendications 1 à 11,
**caractérisé par**
un logement élastique pour les éléments de support (4) des diaphragmes en grille (7).
